# EUROPÄISCHE PATENTSCHRIFT

(11) **EP 0 796 778 B1**
(45) Veröffentlichungstag und Bekanntmachung des Hinweises auf die Patenterteilung: **23.09.1998**
(21) Anmeldenummer: 96104495.5
(22) Anmeldetag: 21.03.1996
(51) Int. Cl.: B61L 21/00

(54) **Verfahren zur Gestaltung und zum Betrieb eines Eisenbahnsystems unter Zugrundelegung einer formalen Darstellung des Gleisnetzes**
Method for planning and operating a railway system based on a formal description of the track network
Méthode de conception et de fonctionnement d'un système ferroviaire se basant sur une description formelle du réseau de voies

(43) Veröffentlichungstag der Anmeldung: 24.09.1997
(73) Patentinhaber: ALCATEL ALSTHOM COMPAGNIE GENERALE D'ELECTRICITE, 75008 Paris (FR)
(72) Erfinder: Montigel, Markus, Dr., 1140 Wien (AT)
(74) Vertreter: Pechhold, Eberhard, Dipl.-Phys.

(56) Entgegenhaltungen:
- SIGNAL + DRAHT, Bd. 85, Nr. 5, 1.Mai 1993, HAMBURG DE, Seiten 166-169, XP000413530 DANNENBERG H: "ANWENDUNG VON SIMULATIONSMODELLEN FUR FLANUNGS- UND STEUERUNGSPROBLEME IM EISENBAHNBETRIEB"

## Beschreibung

Die Erfindung betrifft ein Verfahren gemäß dem Oberbegriff des Patentanspruchs 1.

Ein solches Verfahren ist aus einem Aufsatz von M. Montigel mit dem Titel "Formal Representation of Track Topologies by Double Vertex Graphs" in JVT Bericht 92 des Instituts für Verkehrsplanung, Transporttechnik, Straßen- und Eisenbahnbau, ETH Zürich, 1992 bekannt.

Die Darstellung der Gleistopologie mit Doppelpunktgraphen hat gegenüber einer Darstellung mit einfachen, gerichteten Graphen den Vorteil, daß keine unnatürliche Auszeichnung einer Fahrtrichtung erfolgt (was bei Gleisdreiecken und Wendeschleifen zu Problemen führt) und daß topologische Besonderheiten von Gleiselementen besser berücksichtigt werden können. Beispielsweise sind hier Spitzkehren auf Weichen von vornherein nicht möglich und brauchen nicht extra ausgeschlossen werden.

Die im obigen Aufsatz offenbarte formale Darstellung enthält noch kein Konzept für die Berücksichtigung des Geschwindigkeitsbegriffes, der von der Gleistopologie abhängig ist und zum sicheren Fahrbetrieb in dem jeweiligen Gleisnetz in die Steuerung einbezogen werden muß.

Es ist die Aufgabe der Erfindung, den Geschwindigkeitsbegriff in das eingangs genannte Verfahren zu integrieren und damit die Möglichkeit zu schaffen, auch Geschwindigkeitsvorgaben bei der Steuerung und Sicherung des die Gleistopologie benutzenden Eisenbahnsystems ohne größeren zusätzlichen Aufwand berücksichtigen zu können.

Diese Aufgabe wird durch die Merkmale des Patentanspruchs 1 gelöst. Ein besonderer Vorteil der erfindungsgemäßen Lösung ist dabei darin zu sehen, daß die Repräsentation des Gleisnetzes einschließlich der Geschwindigkeitsfaktoren den topologischen Eigenschaften eines solchen Systems optimal angepaßt und dennoch aus einfachen, formal leicht behandelbaren Grundkonstrukten aufgebaut ist. Die Darstellung ist allgemein und erlaubt die Anpassung an system- und länderspezifische Vorschriften.

Weiterbildungen des Verfahrens nach der Erfindung geben die Unteransprüche 2 bis 4 wieder. Hierbei sieht Anspruch 2 die Berechnung und Zuordnung der Geschwindigkeitsdaten zu den Punkten oder Kanten in Form von Datentupeln vor, die neben Geschwindigkeitswerten auch das Geschwindigkeitsreduktionspotential eines Gleisabschnitts enthalten können. Gemäß Anspruch 3 erfolgt dies innerhalb eines besonderen Prozesses, vor Inbetriebnahme des Systems. Anspruch 4, dagegen, sieht eine Berechnung und Zuordnung von Geschwindigkeitsdaten während des laufenden Betriebes des Systems vor, wobei der aktuelle Zustand des Systems bei der Berechnung berücksichtigt werden kann.

Anhand zweier Figuren und eines Berechnungsbeispiels soll nun das Verfahren nach der Erfindung eingehend beschrieben werden.
- Fig 1: zeigt die Darstellung eines Gleisnetzes mit Doppelpunktgraphen.
- Fig 2: zeigt einen als Doppelpunktgraph dargestellten Ausschnitt eines Gleisnetzes mit Bezeichnungen und Elementklassen.

In Fig 1 ist ein einfaches Gleisnetz mit Doppelpunktgraphen dargestellt. Punkte p₀...p₃, q₀...q₅ sind Punkte einzelner Graphen. Verbindungslinien k₁...k₃ heißen Kanten. Einzelne Gleiselemente werden durch einen oder mehrere Punkte und meist eine oder zwei Kanten eines Graphen wiedergegeben. Lediglich ein Gleisendpunkt 1 wird ohne eine Kante dargestellt. Für die Bewegung in diesem Gleisnetz gilt die für Doppelpunktgraphen allgemeine Vorschrift, daß von einem Punkt p₀ eines Graphen immer zunächst zum gekoppelten Punkt p₁ des Graphen gegangen werden muß, bevor eine Kante k₁ benützt wird, um zu einem anderen Punkt zu gelangen. Somit ist immer eine Bewegungsrichtung vorgegeben, die auf der aktuellen Bewegungsrichtung beruht.

Das mit 2 bezeichnete, eingekreiste, aus zwei durch eine Kante verbundenen Punkten bestehende Element stellt einen Gleisabschnitt dar, die mit 3 und 4 bezeichneten Elemente sind Weichen und das mit 5 bezeichnete, komplexeste Element ist eine Doppel-Kreuzweiche. Von keinem Punkt eines Graphen gehen mehr als zwei Kanten aus. Die Darstellung eines Gleisnetzes entsprechend Fig 1 in der Datenverarbeitungsanlage ist als Datentabelle möglich.

Fig 2 zeigt an einer einfachen Gleistopologie (Ausweichgleis) die zur Darstellung mittels Doppelpunktgraphen in einer Datenverarbeitungsanlage erforderlichen Objektbezeichnungen (Klassen).
"end" bedeutet hier einen Punkt eines Doppelpunktgraphen,
"edg" eine Kante eines Doppelpunktgraphen,
"blo" stellt einen Blockpunkt und damit einen Übergang zu einer benachbarten Gleistopologie dar,
"ele" ist die Nummer des Gleiselements,
"msi" weist einen Punkt als Hauptsignalstandort aus,
"prs" als Standort eines Vorsignals.

Entsprechend ihrer jeweiligen Klasse sind den einzelnen Objekten in der Datenverarbeitungsanlage Datensätze zugeordnet, die bei der Suche nach einer möglichen und zulässigen Fahrstraße der Reihe nach abgearbeitet und auf ihre Zulässigkeit hin geprüft werden.

Diese Daten gehen aus einer nachfolgend als Beispiel wiedergegebenen Liste hervor, die Daten aller Objekte, die für eine Fahrt - hier von einem Hauptsignal msi 0132 in Fig 2 zum Hauptsignal msi 0126 - von Bedeutung sind, enthält. Der Geschwindigkeitsbegriff ist hier jeweils den zu benutzenden Kanten in Form von Datentupeln (durch spitze Klammern gekennzeichnet) zugeordnet. So enthalten die Daten für Kanten (siehe Kantendefinition edg) neben der jeweiligen Nummer der Kante, der Nummern der sie begrenzenden Punkte, und einer Elementnummer, eine maximal gültige Geschwindigkeit (max-speed-valid) und das für die beiden Fortbewegungsrichtungen gültige maximale Geschwindigkeitsreduktionspotential (speed-red-capa), das z.B. von der Gleisabschnittslänge und von der Streckenneigung abhängt. Dieses Geschwindigkeitsreduktionspotential ermöglicht es, ausgehend von einer aktuell eingestellten Geschwindigkeit, vorauszuberechnen, wie hoch die Geschwindigkeit an einem vorausliegenden Streckenpunkt bei größtmöglichem Bremseinsatz noch maximal sein kann, und davon abhängig zu entscheiden, ob ein bestimmter Geschwindigkeitsbegriff an einem vorhergehenden Signal eingestellt werden darf. In einem nachfolgend wiedergegebenen Beispiel (siehe Abschnitte "Tupel mit Geschwindigkeitsdaten" und, "Anwendung: Bestimmung eines erlaubten Fahrbegriffs") ist eine solche Berechnung im einzelnen wiedergegeben.

## Patentansprüche

1. Verfahren zum Entwurf und zur Verwaltung der Anlagen und zur Planung, Steuerung und Sicherung des Betriebes eines Eisenbahnsystems mit Hilfe einer Datenverarbeitungsanlage, in der die Gleistopologie mittels sogenannter Doppelpunktgraphen formal dargestellt und gespeichert ist, und einzelne Gleiselemente (1...5) durch Untermengen derartiger Doppelpunktgraphen definiert sind, und in der mögliche Fahrtrouten als Folgen von Kanten (k₁...k₃) der das Gleisnetz wiedergebenden Doppelpunktgraphen mittels Suchprogrammen aufgefunden werden, die die gespeicherte Darstellung benutzen,
**dadurch gekennzeichnet,** daß den Punkten (p₀...p₃; q₀...q₅) oder Kanten (k₁...k₃) der Doppelpunktgraphen Geschwindigkeitsdaten zugeordnet sind, die, sofern sie nicht neu festgelegt werden, aus Geschwindigkeiten berechnet werden, die Punkten oder Kanten zugeordnet sind, die entsprechend der topologisch möglichen Fahrtrichtungen jeweils zuvor befahren werden, und daß diese berechneten Geschwindigkeitsdaten für die Festlegung der im System geltenden Maximalgeschwindigkeiten rekursiv oder iterativ verwendet werden.

2. Verfahren nach Anspruch 1, dadurch gekennzeichnet, daß die Geschwindigkeitsdaten den Punkten oder Kanten der Graphen in Form einer Liste von Datentupeln zugeordnet sind, die neben der Bezeichnung des jeweiligen Vorgängerpunktes oder der jeweiligen Vorgängerkante die geltende Maximalgeschwindigkeit, die Zielgeschwindigkeit am nächsten Signalpunkt und einen die maximal mögliche Verzögerung repräsentierenden Wert enthalten.

3. Verfahren nach Anspruch 1 oder Anspruch 2, dadurch gekennzeichnet, daß die Berechnung der Geschwindigkeitsdaten aus denen des Vorgängerpunktes oder der Vorgängerkante in einem einmaligen Prozeß vor der Inbetriebsetzung des Eisenbahnsystems vorgenommen wird.

4. Verfahren nach Anspruch 1 oder Anspruch 2, dadurch gekennzeichnet, daß die Berechnung der Geschwindigkeitsdaten aus denen des Vorgängerpunktes oder der Vorgängerkante während des Betriebes des Eisenbahnsystems erfolgt und der jeweils aktuelle Systemzustand bei der Berechnung berücksichtigt wird.

## Claims

1. Method of designing and of administering the installations and of designing, controlling and securing the operation of a railway system with the aid of a data processing installation in which the rail topology is formally displayed and stored by means of so-called double-vertex graphs, and individual crack elements (1...5) are defined by subsets of such double-vertex graphs, and in which possible routes of travel are located as sequences of edges (k₁...k₃) of the double-vertex graphs reproducing the track network by means of search programs which utilize the stored display, characterized in that the vertices (p₀...p₃; q₀...q₅) or edges (k₁...k₃) of the double-vertex graphs are assigned speed data which provided they are not respecified are calculated from speeds which are assigned to vertices or edges which are in each case travelled beforehand in accordance with the topologically possible directions of travel and in that said calculated speed data are used recursively or iteratively to specify the maximum speeds applicable in the system.

2. Method according to Claim 1, characterized in that the speed data are assigned to the vertices or edges of the graphs in the form of a list of data tuples which, in addition to the designation of the respective preceding vortex or the respective preceding edge, contain the applicable maximum speed, the target speed at the next signalling point and a value representing the maximum possible delay.

3. Method according to Claim 1 or 2 characterized in that the speed data are calculated from those of the preceding vertex or of the preceding edge in a once-off process prior to putting the railway system into operation.

4. Method according to Claim 1 or 2, characterized in that the speed data are calculated from those of the preceding vertex or of the preceding edge during the operation of the railway system and the respective current system state is taken into account in the calculation.

## Revendications

1. Procédé de conception et de gestion d'installations et de planification, de commande et de sécurité dans l'exploitation d'un système ferroviaire à l'aide d'une unité de traitement des données, dans laquelle la topologie des voies est représentée et stockée en mémoire selon un système formel à l'aide de ce que l'on appelle des graphes à points doubles, et les divers éléments de voie (1 ... 5) sont définis par des sous-ensembles dans les graphes à points doubles de ce type, et sont recherchés à l'aide de programmes de recherche dans les trajets possibles en tant que suites d'arêtes (k₁ ... k₃) des graphes à points doubles reproduisant le réseau de voies, lesquels programmes de recherche utilisent la représentation stockée en mémoire,
caractérisé en ce que des données de vitesse sont affectées aux points (p₀ ... p₃ ; q₀ ... q₅) ou aux arêtes (k₁ ... k₃) des graphes à points doubles, lesquelles données de vitesse, dans la mesure où elles ne sont pas déterminées par de nouveaux calculs, sont calculées à partir des vitesses qui sont affectées aux points ou aux arêtes et auxquelles circulaient les véhicules précédemment, en fonction des sens de circulation possibles selon la topologie, et en ce que lesdites données de vitesse calculées sont utilisées de manière récurrente ou itérative pour déterminer les vitesses maximales valides dans le système.

2. Procédé selon la revendication 1, caractérisé en ce que les données de vitesse sont affectées aux points ou aux arêtes des graphes sous forme d'une liste de chaînes de données, qui contiennent non seulement la désignation de chaque point précédent ou de chaque arête précédente, mais aussi la vitesse maximale autorisée, la vitesse cible sur le prochain point de signal et une valeur représentant la décélération maximale possible.

3. Procédé selon la revendication 1 ou 2, caractérisé en ce que le calcul des données de vitesse est effectué à partir de celles du point précédent ou de l'arête précédente dans une procédure unique avant la mise en service du système ferroviaire.

4. Procédé selon la revendication 1 ou 2, caractérisé en ce que le calcul des données de vitesse est effectué à partir de celles du point précédent ou de l'arête précédente pendant l'exploitation du système ferroviaire et le calcul tient compte chaque fois de l'état du système actuel.
